# FASCICULE DE BREVET EUROPEEN

(11) **EP 1 217 202 B1**
(45) Date de publication et mention de la délivrance du brevet: **25.06.2008**
(21) Numéro de dépôt: 01403248.6
(22) Date de dépôt: 14.12.2001
(51) Int. Cl.: F02M 55/04, F02M 55/02, F16L 55/04

(54) **Procédé et dispositif d'amortissement des ondes de pression dans un système d'injection à rampe commune**
Verfahren und Vorrichtung zur Dämpfung der Druckwelle eines Common-Rail-Einspritzsystems
Method and apparatus of damping pressure waves in a common rail injection system

(30) Priorité: 22.12.2000 FR 0016936
(43) Date de publication de la demande: 26.06.2002
(73) Titulaire: RENAULT S.A.S., 92100 Boulogne Billancourt (FR)
(72) Inventeur: Bodin, Marc, 92150 Suresnes (FR)

(56) Documents cités:
- EP-A- 0 780 569
- EP-A- 0 908 618
- EP-A- 1 126 161
- DE-A- 3 822 773
- DE-B- 1 084 086
- DE-C- 19 739 810
- US-A- 4 003 405
- US-A- 4 625 919
- US-A- 5 297 523
- US-A- 5 780 748
- US-A- 5 979 945

## Description

La présente invention se rapporte à un procédé d'amortissement des ondes de pression dans un tube hydraulique d'alimentation en carburant, allant d'une rampe commune d'injection à un injecteur, par utilisation d'une restriction créant une dissipation dans la ligne, ainsi qu'un dispositif d'injection à rampe commune pour moteur de véhicule automobile, mettant en oeuvre ce procédé.

Dans les systèmes d'injection dits "common rail" ou "à rampe commune" (diesel, essence ou tout autre carburant), chaque injection engendre, dans le circuit de carburant haute pression, des ondes de pression responsables d'interactions entre les injections. Ces interactions se traduisent par une mauvaise maîtrise de la quantité de carburant introduite dans le cylindre, rendant ainsi très difficile la mise en point des moteurs pendant les phases de développement, et engendrant des évolutions de leur comportement pendant la durée de vie du moteur.

Ce problème est de plus en plus critique avec l'apparition des injections multiples autorisées par les nouveaux systèmes d'injection, consistant à découper une injection en plusieurs injections plus petites.

Dans les systèmes d'injection actuels à rampe commune, le débit de carburant injecté est fonction de la durée de pilotage de l'injecteur et de la pression dans le circuit hydraulique haute pression. Une cartographie implantée dans le calculateur permet de calculer la durée de pilotage de l'injecteur sur la base du débit demandé (capteur d'accélération) et de la pression appliquée (capteur de pression sur rampe).

Actuellement, seules deux injections consécutives sont possibles et, selon une première solution, l'interaction entre les deux injections est corrigée par une deuxième cartographie qui modifie le temps d'injection de l'injection n°2 pour maîtriser la quantité de carburant introduite lors de cette injection.

Une autre solution consiste en une correction du temps d'activation des injecteurs lors de l'injection n°2 à l'aide d'un algorithme estimant les variations de la quantité injectée, dues à l'injection n°1.

Pour les solutions du premier type, la deuxième cartographie ne peut être établie qu'une fois figés les paramètres de l'injection n°1 (la perturbation de pression est fonction de ces paramètres). Cette solution est donc par construction inactive pendant la phase de mise au point. De plus, le seul paramètre qui est pris en compte est la présence ou non d'une première injection, mais en aucune manière d'autres paramètres influençant l'injection, comme la quantité de la première injection, l'écart temporel entre les deux injections consécutives, etc. Enfin, cette solution ne peut être utilisée que pour deux injections consécutives au maximum.

Les solutions du deuxième type sont très difficiles à mettre au point, compte tenu du nombre important de paramètres à prendre en compte pour écrire l'algorithme de correction (dimensions géométriques du circuit de carburant, pression d'injection, température, quantité injectée lors de la première injection, quantité injectée lors de la deuxième injection, intervalle de temps séparant les deux injections, etc.). De plus, ces solutions sont très sensibles aux dispersions industrielles de fabrication.

La présente invention vise à apporter une solution à ces problèmes d'interaction entre des injections consécutives, pour amortir complètement les ondes de pression générées par l'injection n°1 avant le démarrage de l'injection n°2, cela sans pénaliser la pression d'injection du système.

Il est connu que pour amortir les ondes de pression dans une ligne hydraulique, il suffit de créer de la dissipation (perte de charge) dans la ligne. Cependant, pour ne pas pénaliser la pression d'injection pendant l'ouverture de l'injecteur, on cherche à minimiser les pertes de charge globales.

Traditionnellement, comme décrit dans le document EP 0 780 569 A, pour accroître les pertes de charges dans une ligne hydraulique, on installe un ajutage calibré.

Malheureusement, ce type de dissipateur présente une caractéristique parabolique par rapport au débit de fluide le traversant, caractéristique répondant à la formule :$ΔP = \frac{ρ}{2 ⁢ {{S}^{2}}_{eff}} ⁢ {D}^{2}$ où ρ est la masse volumique du fluide, S_{eff} la section efficace de l'ajutage et D le débit le traversant.

L'efficacité d'un tel dissipateur est réduite lorsque le débit traversant le dissipateur est faible, donc quand les ondes commencent à s'amortir.

Selon un premier aspect, l'invention a pour objet un procédé d'amortissement des ondes de pression dans un tube hydraulique d'alimentation en carburant, allant d'une rampe commune d'injection à un injecteur, par utilisation d'une restriction ayant une caractéristique plus favorable que celle d'une restriction constituée par un ajutage calibré, la restriction étant disposée dans le tube d'alimentation dans une position plus proche de la rampe commune que l'injecteur. Suivant le procédé conforme à l'invention, on utilise un dissipateur constitué par une restriction fonctionnant en écoulement à couche mince (écoulement visqueux, régi par exemple par les équations de Naviers-Stokes.

Un tel dissipateur est obtenu en forçant le passage du fluide entre deux parois opposées très proches l'une de l'autre en comparaison à la longueur de l'écoulement.

En effet, la condition de couche mince relie la hauteur h de l'écoulement à sa longueur l, de la manière suivante : $ε = \frac{h}{l} < < 1 et εRe < 1$où Re est le nombre de Reynolds de l'écoulement $Re = \frac{UI}{ν}$
U désignant la vitesse caractéristique de l'écoulement, l la longueur de l'écoulement et ν la viscosité cinématique du fluide.

Pour une largeur d'écoulement L de la restriction, la perte de charge de ce dissipateur sera :$ΔP = \frac{12 ρνl}{{Lh}^{3}} ⁢ D$

L'intérêt particulier d'un tel dissipateur réside dans sa caractéristique linéaire de perte de charge, ce qui fait que pour une même perte de charge pendant l'injection (avec un débit égal à Dinj), on a, comparativement à un dissipateur se présentant sous la forme d'un ajutage calibré, plus de perte de charge quand les ondes commencent à s'amortir, et donc quand le débit traversant le dissipateur diminue, d'où une plus grande efficacité.

De préférence, on utilise donc une restriction ayant une hauteur très faible non seulement par rapport à la longueur, mais également par rapport à la largeur d'écoulement.

Un autre aspect de l'invention concerne le positionnement optimal d'un dissipateur dans un tube hydraulique d'alimentation en carburant, allant d'une rampe commune d'injection à un injecteur, en l'occurence dans un dispositif d'injection à rampe commune pour moteur de véhicule automobile, comprenant pour chaque cylindre un injecteur relié par un tube d'alimentation à une rampe commune. Ce dispositif comprend, dans chaque tube d'alimentation, en sortie de rampe, une restriction fonctionnant en écoulement à couche mince, la restriction étant disposée dans le tube d'alimentation dans une position plus proche de la rampe commune que l'injecteur.

Ce positionnement de la restriction est basé sur la constatation que dans une ligne hydraulique, les ondes de pression s'accompagnent d'ondes de débit dont les amplitudes sont maximales en entrée de la ligne hydraulique (ventre de débit de la ligne).

Le positionnement de la restriction fonctionnant en écoulement à couche mince, en sortie de la rampe commune, là où la vitesse du fluide est la plus forte, permet ainsi d'atténuer totalement les ondes de pression après l'injection, en limitant la perte de charge et donc la perte de pression d'injection.

En se référant aux dessins schématiques annexés, on va décrire ci-après plus en détail plusieurs modes de réalisation de l'invention; sur les dessins :
- la figure 1 représente la caractéristique de perte de charge d'un ajutage calibré en fonction du débit;
- la figure 2 est une vue en perspective d'une restriction fonctionnant en écoulement à couche mince;
- la figure 3 représente les caractéristiques de perte de charge d'un ajutage calibré et d'une restriction fonctionnant en écoulement à couche mince;
- la figure 4 représente une ligne hydraulique allant d'une rampe commune d'injection à un injecteur;
- la figure 5 représente les champs de pression et de débit sur la ligne de la figure 4;
- la figure 6 illustre de façon comparative l'efficacité d'amortissement d'une ligne hydraulique avec et sans dissipateur;
- la figure 7 représente une solution d'implantation d'un dissipateur avec clapet en parallèle; et
- la figure 8 illustre de façon comparative l'efficacité d'amortissement d'une ligne hydraulique sans dissipateur et d'une ligne avec dissipateur et clapet en parallèle, selon la figure 7.

Un ajutage calibré dont l'installation, dans une ligne hydraulique d'alimentation en carburant, allant d'une rampe commune d'injection à un injecteur, est le moyen le plus simple pour amortir les ondes de pression, afin de créer de la dissipation (perte de charge) dans la ligne, présente une caractéristique parabolique de perte de charge en fonction du débit, selon la formule (1) ci-dessus (voir figure 1).

Suivant la présente invention, pour obtenir sur une telle ligne hydraulique d'alimentation en carburant, allant d'une rampe commune d'injection à un injecteur, une caractéristique linéaire de perte de charge par rapport au débit de carburant, on utilise sur cette ligne une restriction fonctionnant en écoulement à couche mince, selon la figure 2.

Une telle restriction est obtenue en forçant le carburant à passer entre deux parois opposées très proches l'une de l'autre en comparaison de la longueur d'écoulement.

La condition de couche mince relie la hauteur h de l'écoulement à la longueur 1 de l'écoulement suivant la formule (2) ci-dessus.

Pour une largeur d'écoulement L, la perte de charge de cette restriction répondra à la formule (3) ci-dessus.

La figure 3 montre, à titre de comparaison, la caractéristique parabolique de perte de charge d'un ajutage calibré, en tirets, et la caractéristique linéaire de perte de charge d'une restriction fonctionnant en écoulement à couche mince, en traits pleins.

L'intérêt de la caractéristique linéaire de perte de charge d'un tel dissipateur, est que pour une même perte de charge pendant l'injection, on obtient (gain g) plus de perte de charge quand les ondes commencent à s'amortir, et donc quand le débit traversant le dissipateur diminue, d'où une plus grande efficacité.

Par ailleurs, les ondes de pression dans une ligne hydraulique d'alimentation en carburant, allant d'une rampe commune d'injection à un injecteur s'accompagent d'ondes de débit dont les amplitudes sont maximales en entrée de la ligne hydraulique d'alimentation en carburant, allant d'une rampe commune d'injection à un injecteur (ventre de débit de la ligne).

Sur la figure 4, on a représenté d'une manière schématique une ligne hydraulique complète d'injection avec un tube d'alimentation 1 haute pression allant d'une rampe commune 2 à un injecteur 3 comportant un filtre tige 4.

Sur la figure 5, on a représenté la répartition spatiale de la pression (en tirets) et du débit (en traits pleins) le long de cette ligne.

Le positionnement d'un dissipateur 5 fonctionnant en écoulement à couche mince en sortie de la rampe commune 2, là où la vitesse du fluide est la plus forte, permet d'atténuer totalement les ondes de pression après injection, en limitant la perte de charge et donc la perte de pression d'injection.

La figure 6 illustre l'efficacité de la solution selon la figure 4, montrant que l'amortissement des variations de pression à l'entrée de l'injecteur est nettement plus rapide avec le dissipateur fonctionnant en écoulement à couche mince en sortie de rampe commune 2 (courbe en tirets) que sans dissipateur (courbe en trait plein).

Les avantages d'une telle utilisation, sur une ligne d'injection à rampe commune, d'un dissipateur fonctionnant en écoulement à couche mince, positionné en sortie de rampe commune, sont multiples :

En maximisant l'efficacité du dissipateur par sa position privilégiée sur le ventre de vitesse, on peut limiter sa perte de charge pour mieux gérer le compromis atténuation des ondes de pression/perte de pression d'injection. En effet, plus la perte de charge de la ligne hydraulique est importante, plus la pression d'injection est faible.

L'efficacité de cette solution est indépendante des dimensions géométriques du système, et des caractéristiques des injections (quantité à injecter, nombre d'injections consécutives, pression de rampe commune, etc.).

La solution suivant l'invention limite l'amplitude des ondes de pression, ce qui accroît la fiabilité du circuit de carburant.

La pression dans le circuit haute pression est plus stable, ce qui facilite sa régulation.

Il s'avère que le filtre tige 4 généralement présent en entrée des injecteurs diesel, possède une caractéristique de perte de charge à couche mince et peut donc être utilisé non plus comme filtre, mais comme dissipateur à couche mince. Son transfert depuis sa position actuelle à l'entrée de l'injecteur vers la sortie de la rampe commune, éventuellement accompagné d'un abaissement de son seuil de filtration pour augmenter la perte de charge, permet de bénéficier pratiquement sans surcoût des avantages du dissipateur, objet de la présente invention.

Une autre solution consiste à utiliser, en plus du filtre tige 4 en entrée de l'injecteur 3, un second filtre tige en sortie de rampe commune, avec un seuil de filtration abaissé.

Enfin, comme illustré sur la figure 7, il est possible d'améliorer l'efficacité du système en montant un clapet anti-retour 6 en parallèle avec le dissipateur 5 en sortie de rampe commune 2, le clapet 6 étant monté passant dans le sens rampe 2-injecteur 3. Cela permet à la rampe 2 d'alimenter librement l'injecteur 3 en carburant, sans aucune perte de charge gênante pour l'injection, et de choisir un dissipateur 5 à perte de charge accrue, ce dissipateur n'entrant en action que lorsque l'injection est terminée.

La figure 8 permet de comparer les différentes efficacités d'une ligne hydraulique d'alimentation en carburant, allant d'une rampe commune d'injection à un injecteur, l'une (en trait plein) sans dissipateur, et l'autre (en tirets) avec dissipateur et clapet anti-retour, selon la figure 7.

## Revendications

1. Procédé d'amortissement des ondes de pression dans un tube hydraulique d'alimentation en carburant (1), allant d'une rampe commune d'injection (2) à un injecteur (3), par l'utilisation d'une restriction (5) créant une dissipation dans le tube d'alimentation en carburant (1), **caractérise par le fait qu**'on utilise dans chaque tube d'alimentation en carburant (1), une restriction (5) en sortie de la rampe commune (2), ayant une hauteur très faible par rapport à la longueur et à la largeur d'écoulement, cette restriction fonctionnant en écoulement à couche mince et étant disposée dans le tube d'alimentation en carburant (1) dans une position plus proche de la rampe commune (2) que l'injecteur (3), de manière à limiter sa perte en charge et à atténuer les ondes de pression après injection.

2. Dispositif d'injection à rampe commune pour moteur de véhicule automobile comprenant pour chaque cylindre un injecteur (3) relié par un tube d'alimentation en carburant (1) à une rampe commune (2), **caractérisé par le fait qu'**il comprend dans chaque tube d'alimentation (1) de l'injecteur (3) en carburant, une restriction (5) en sortie de la rampe commune (2) ayant une hauteur très faible par rapport à la longueur et à la largeur d'écoulement, cette restriction fonctionnant en écoulement à couche mince et étant disposée dans le tube d'alimentation en carburant (1) dans une position plus proche de la rampe commune (2) que l'injecteur (3), de manière à limiter la perte de charge et à atténuer les ondes de pression après injection.

3. Dispositif d'injection selon la revendication 2, **caractérisé par le fait qu'**il comprend un clapet anti-retour (6) monté en parallèle avec la restriction (5) en étant passant dans le sens rampe-injecteur.

## Claims

1. Method of damping pressure waves in a hydraulic fuel supply pipe (1), going from an injection common rail (2) to an injector (3), by using a restriction (5) creating a dissipation in the fuel supply pipe (1), **characterized in that** in each fuel supply pipe (1), a restriction (5) is used at the outlet of the common rail (2), having a very low height in relation to the flow length and width, this restriction working in thin layer flow mode and being located in the fuel supply pipe (1) at a position nearer to the common rail (2) than it is to the injector (3), so as to limit its pressure drop and attenuate the pressure waves after injection.

2. Common rail injection system for a motor vehicle engine comprising for each cylinder an injector (3) connected by a fuel supply pipe (1) to a common rail (2), **characterized in that** it comprises in each supply pipe (1) of the fuel injector (3), a restriction (5) at the outlet of the common rail (2) having a very low height in relation to the flow length and width, this restriction working in thin layer flow mode and being located in the fuel supply pipe (1) at a position nearer to the common rail (2) than it is to the injector (3), so as to limit the pressure drop and attenuate the pressure waves after injection.

3. Injection system according to Claim 2, **characterized in that** it comprises a non-return valve (6) mounted in parallel with the restriction (5), being open in the rail-injector direction.

## Patentansprüche

1. Verfahren zur Dämpfung der Druckwellen in einem hydraulischen Kraftstoffzufuhrrohr (1), das von einer Common-Rail-Einspritzung (2) zu einen Injektor (3) geht, durch die Verwendung einer Durchflussbegrenzung (5), die eine Verlustleistung im Kraftstoffzufuhrrohr (1) erzeugt, **dadurch gekennzeichnet, dass** in jedem Kraftstoffzufuhrrohr (1) eine Durchflussbegrenzung (5) am Ausgang der Common-Rail (2) verwendet wird, die eine sehr geringe Höhe im Vergleich mit der Strömungslänge und Strömungsbreite hat, wobei diese Durchflussbegrenzung mit einer Dünnschichtströmung arbeitet und im Kraftstoffzufuhrrohr (1) in einer Stellung näher an der Common-Rail (2) als der Injektor (3) angeordnet ist, um ihren Druckverlust zu begrenzen und die Druckwellen nach der Injektion zu dämpfen.

2. Common-Rail-Einspritzvorrichtung für einen Kraftfahrzeugmotor, der für jeden Zylinder einen Injektor (3) aufweist, der über ein Kraftstoffzufuhrrohr (1) mit einer Common-Rail (2) verbunden ist, **dadurch gekennzeichnet, dass** sie in jedem Kraftstoffzufuhrrohr (1) des Injektors (3) eine Durchflussbegrenzung (5) am Ausgang der Common-Rail (2) aufweist, die eine sehr geringe Höhe im Vergleich mit der Strömungslänge und Strömungsbreite hat, wobei diese Durchflussbegrenzung mit einer Dünnschichtströmung arbeitet und im Kraftstoffzufuhrrohr (1) in einer Stellung näher an der Common-Rail (2) als der Injektor (3) angeordnet ist, um den Druckverlust zu begrenzen und die Druckwellen nach der Injektion zu dämpfen.

3. Einspritzvorrichtung nach Anspruch 2, **dadurch gekennzeichnet, dass** sie ein Rückschlagventil (6) aufweist, das parallel mit der Durchflussbegrenzung (5) montiert ist und in der Richtung Common-Rail-Injektor durchlässig ist.
